# EUROPÄISCHE PATENTSCHRIFT

(11) **EP 1 788 670 B1**
(45) Veröffentlichungstag und Bekanntmachung des Hinweises auf die Patenterteilung: **29.10.2008**
(21) Anmeldenummer: 05025221.2
(22) Anmeldetag: 18.11.2005
(51) Int. Cl.: H01R 39/38

(54) **Bürstenhalter für Elektromotor eines Werkzeuggeräts**
Brush holder for electrical toll motor
Porte-balai pour le moteur électrique d'un outil

(43) Veröffentlichungstag der Anmeldung: 23.05.2007
(73) Patentinhaber: Metabowerke GmbH, 72622 Nürtingen (DE)
(72) Erfinder: Johnen, Markus, Dr.-Ing., 72581 Dettingen/Erms (DE)
(74) Vertreter: Dreiss, Fuhlendorf, Steimle & Becker

(56) Entgegenhaltungen:
- EP-A- 0 874 424
- WO-A-02/099935
- DE-A1- 3 726 894

## Beschreibung

Die vorliegende Erfindung betrifft einen Bürstenhalter für einen Elektromotor insbesondere eines Elektrowerkzeuggeräts mit den Merkmalen des Oberbegriffs des Anspruchs 1.

Ein derartiger Bürstenhalter ist bekannt aus DE-A-37 26 894, die als nächstliegender Stand der Technik angesehen wird, und EP-A-0 874 424.

Ein anderer Bürstenhalter ist beispielsweise bekannt aus EP 0 615 316 B1 oder EP 0 397 973 B1. Die Schleifbürste, die in der Regel als Kohlebürste ausgebildet ist, liegt im Betriebszustand an einer konzentrischen Schleiffläche am Mantel eines Kommutators an. Die Längsverschieblichkeit der Schleifbürste ist dabei zu dem Kommutator in radialer Richtung gegeben. Die Schleifbürste ist üblicherweise mittels einer Bürstenfeder nach radial innen in Richtung auf die Schleiffläche des Kommutators vorgespannt.

Bei bekannten Bürstenhaltern bzw. Elektrowerkzeuggeräten mit solchen bekannten Bürstenhaltern kommt es häufig vor, dass sich die frei liegende Bürstenlitze an Gehäusebauteilen, Rippen und Schraubaugen und dergleichen verfängt. Dies wird durch Vibrationen des Werkzeuggeräts unterstützt. Solchenfalls kommt es dazu, dass sich die Schleifbürste im Laufe ihrer Abnutzung an der Bürstenlitze "aufhängt", d. h. die Schleifbürste kann sich nicht ihrem Verschleiß folgend weiter in Richtung auf den Kommutator bewegen, wenn sie infolge der verhakten Bürstenlitze an dieser Nachführbewegung gehindert wird.

Der vorliegenden Erfindung liegt die Aufgabe zugrunde, diesem Problem wirkungsvoll zu begegnen.

Diese Aufgabe wird durch einen Bürstenhalter mit den Merkmalen des Anspruchs 1 gelöst.

Dadurch, dass die Bürstenlitze durch eine direkt am Führungsgehäuse angeordnete Haltevorrichtung lokalisiert und fixiert ist, kann sich der zwischen der Haltevorrichtung und der Schleifbürste erstreckte Abschnitt der Bürstenlitze nicht mehr an sonstigen Geräteteilen verfangen. Sofern der jenseits der Haltevorrichtung erstreckte Teil der Bürstenlitze irgendwo hinterhakt, so hat dies keinen Einfluss auf die Längsverschiebbarkeit der Schleifbürste in dem Führungsgehäuse mehr. Der zwischen der Haltevorrichtung und der Schleifbürste freiliegende Abschnitt der Bürstenlitze wird dabei so lang gewählt, dass er ein entsprechendes Nachschieben der Schleifbürste über die gesamte bestimmungsgemäße Abnutzungsstrecke gestattet. Es kommt so nicht zu dem vorausgehend erwähnten "Aufhängen" der Schleifbürste aus der Bürstenlitze.

Die Haltevorrichtung könnte in an sich beliebiger Weise ausgebildet sein, solange sie den vorstehend genannten Zweck erfüllt. In vorteilhafter Weise wirkt die Haltevorrichtung klemmend mit der Bürstenlitze zusammen.

Hierfür könnte beispielsweise eine gegen eine Klemmbacke schraubbare Klemmschraube vorgesehen sein. Es erweist sich indessen als vorteilhaft, wenn die Haltevorrichtung so ausgebildet ist, dass die Bürstenlitze werkzeuglos daran geklemmt werden kann.

In weiterer Ausbildung dieses Erfindungsgedankens erweist es sich als vorteilhaft, wenn die Haltevorrichtung eine randoffene Klemmöffnung aufweist. Diese Klemmöffnung könnte beispielsweise schlitzförmig erstreckt sein, so dass die Bürstenlitze in den länglichen Schlitz eingesteckt werden kann und hierin verklemmt.

In Weiterbildung dieses Erfindungsgedankens erweist es sich als vorteilhaft, wenn die Klemmöffnung sich in Einsteckrichtung verjüngt. Auf diese Weise kann eine besonders effektive Klemmung der Bürstenlitze erreicht werden.

In noch weitergehender Ausbildung kann es sich als vorteilhaft erweisen, wenn die Klemmöffnung sich nach der Verjüngung wieder geringfügig erweitert. Die Klemmöffnung kann zumindest in einem Abschnitt eine runde lichte Querschnittsfläche aufweisen.

Nach einem weiteren Erfindungsgedanken erweist es sich als vorteilhaft, wenn sich die Haltevorrichtung quer zur Längsverschieberichtung der Schleifbürste von dem Führungsgehäuse weg erstreckt. Auf diese Weise wird Raum geschaffen, innerhalb dessen die Bürstenlitze nachführbar vorgehalten werden kann.

In Weiterbildung dieses Erfindungsgedankens kann die Haltevorrichtung an ihrem freien Ende die Bürstenlitze fixierend aufnehmen.

Ausgehend von der Haltevorrichtung kann sich die Bürstenlitze dann in beliebiger Weise von der Schleifbürste weg in Richtung Arbeitsstromkreis des Elektromotors erstrecken. Es wäre insbesondere denkbar, dass die Bürstenlitze direkt am spannungsführenden Kontakt (des Schalters oder der Feldspule) angeschlossen ist, so dass keine zusätzlichen Kontaktstellen mehr benötigt werden. Insgesamt ist das erfindungsgemäße System mit dem schacht- oder köcherartigen Führungsgehäuse mit Haltevorrichtung und Schleifbürste montagefreundlicher als bekannte Systeme, da insgesamt weniger Kontaktierungen vorgenommen werden müssen. Daher ist das System auch weniger fehleranfällig; Steckverbindungen neigen nämlich unter Temperatur- und Vibrationseinfluss zum Ausfall.

Nach einem weiteren Erfindungsgedanken erweist es sich als vorteilhaft, dass das Führungsgehäuse ein Blechmaterial umfasst und die Haltevorrichtung einen aus einer Wandung des Führungsgehäuses ausgeklinkten Steg umfasst. Auf diese Weise ist es möglich, eine einstückige Ausbildung der Haltevorrichtung und des Führungsgehäuses in besonders einfacher Weise zu verwirklichen.

In noch weitergehender Ausbildung dieses Erfindungsgedankens erweist es sich als vorteilhaft, dass durch Ausklinken des Stegs ein Schlitz in der Wandung des Führungsgehäuses gebildet ist, durch den sich die Bürstenlitze ausgehend von der Schleifbürste nach außen und zu der Haltevorrichtung erstreckt.

Bürstenlitze ausgehend von der Schleifbürste nach außen und zu der Haltevorrichtung erstreckt.

Des Weiteren erweist es sich als vorteilhaft, wenn das Führungsgehäuse Abstützungen für ein Federmittel aufweist, welches die Schleifbürste in radialer Richtung belastet, wobei die Abstützungen einstückig mit dem Führungsgehäuse ausgebildet oder an das Führungsgehäuse angefügt sind.

Weitere Merkmale, Einzelheiten und Vorteile der Erfindung ergeben sich aus den beigefügten Patentansprüchen und der zeichnerischen Darstellung und nachfolgenden Beschreibung einer bevorzugten Ausführungsform des erfindungsgemäßen Bürstenhalters.

In der Zeichnung zeigt:
- Figuren 1 bis 3: verschiedene perspektivische Ansichten eines erfindungsgemäßen Bürstenhalters.

Die Figuren zeigen einen erfindungsgemäßen Bürstenhalter 2 als vormontierbare Baugruppe 4 insbesondere für die Verwendung bei einem Elektrowerkzeuggerät. Die Baugruppe 4 umfasst ein köcher- oder schachtförmiges Führungsgehäuse 6 und eine darin eingesetzte Schleifbürste 8 in Form einer Kohlebürste. Von der Schleifbürste 8 führt eine Bürstenlitze 10 weg zu einer Haltevorrichtung 12, wo die Bürstenlitze 10 klemmend fixiert ist. Von dort führt die Bürstenlitze zu einem nicht dargestellten Kontakt des Arbeitsstromkreises eines Elektromotors. Die Haltevorrichtung 12 ist gebildet aus einem aus einer Wandung 14 des Führungsgehäuses 6 ausgeklinkten Steg 16. Der Steg 16 weist an seinem freien Ende eine randoffene Klemmöffnung 18 auf, in der die Bürstenlitze 10 zumindest derart klemmend gehalten ist, dass bei einer gewissen Zugbeanspruchung auf die Litze 10 diese in ihrer in den Figuren dargestellten Position verbleibt, so dass eine ausreichende Litzenlänge in dem Bereich zwischen der Haltevorrichtung 12 und der Schleifbürste 8 verbleibt, die ein Nachführen der Schleifbürste 8 in Richtung des Pfeils 20 ermöglicht. Dabei erstreckt sich die Bürstenlitze 10 ausgehend von der Schleifbürste 8 durch einen Schlitz 22 in der Wandung 14 des Führungsgehäuses 6, der durch das Ausklinken des Stegs 16 gebildet ist.

Des Weiteren dargestellt ist eine Feder 24, welche die Schleifbürste 8 in Richtung des Pfeils 20, also in radialer Richtung auf den nicht dargestellten Kommutator, vorspannt und anderenends an abgebogenen Haltezungen des Führungsgehäuses 6 festgelegt ist.

## Patentansprüche

1. Bürstenhalter (2) für einen Elektromotor eines Werkzeuggeräts, mit einem eine Schleifbürste (8) längsverschieblich aufnehmenden Führungsgehäuse (6) aus Blechmaterial, wobei am Führungsgehäuse (6) eine Haltevorrichtung (12) zum Fixieren der Bürstenlitze (10) vorgesehen ist, derart, dass genug Litzenlänge für das Nachschieben der Schleifbürste (8) zur Verfügung steht, **dadurch gekennzeichnet, dass** die Haltevorrichtung (12) einen aus einer Wandung (14) des Führungsgehäuses (6) ausgeklinkten Steg (16) umfasst und dass durch Ausklinken des Stegs (16) ein Schlitz (22) in der Wandung (14) des Führungsgehäuses (6) gebildet ist, durch den sich die Bürstenlitze (10) ausgehend von der Schleifbürste (10) nach außen und zu der Haltevorrichtung (12) erstreckt und dass die Bürstenlitze direkt an einem spannungsführenden Kontakt angeschlossen ist, so dass keine zusätzlichen Kontaktstellen mehr benötigt werden.

2. Bürstenhalter nach Anspruch 1, **dadurch gekennzeichnet, dass** die Haltevorrichtung (12) klemmend mit der Bürstenlitze (10) zusammenwirkt.

3. Bürstenhalter nach Anspruch 2, **dadurch gekennzeichnet, dass** die Haltevorrichtung (12) so ausgebildet ist, dass die Bürstenlitze (10) werkzeuglos daran geklemmt werden kann.

4. Bürstenhalter nach Anspruch 2 oder 3, **dadurch gekennzeichnet, dass** die Haltevorrichtung (12) eine randoffene Klemmöffnung (18) aufweist.

5. Bürstenhalter nach Anspruch 4, **dadurch gekennzeichnet, dass** die Klemmöffnung (18) sich in Einsteckrichtung verjüngt.

6. Bürstenhalter nach Anspruch 5, **dadurch gekennzeichnet, dass** die Klemmöffnung (18) sich nach der Verjüngung wieder geringfügig erweitert.

7. Bürstenhalter nach Anspruch 4, 5 oder 6, **dadurch gekennzeichnet, dass** die Klemmöffnung zumindest in einem Abschnitt eine runde lichte Querschnittsfläche aufweist.

8. Bürstenhalter nach einem oder mehreren der vorstehenden Ansprüche, **dadurch gekennzeichnet, dass** die Haltevorrichtung (12) sich quer zur Längsverschieberichtung (20) der Schleifbürste (10) von dem Führungsgehäuse (6) wegerstreckt.

9. Bürstenhalter nach einem oder mehreren der vorstehenden Ansprüche, **dadurch gekennzeichnet, dass** die Haltevorrichtung (12) an ihrem freien Ende die Bürstenlitze (10) fixierend aufnimmt.

10. Bürstenhalter nach einem oder mehreren der vorstehenden Ansprüche, **dadurch gekennzeichnet, dass** die Haltevorrichtung (12) einstückig mit dem Führungsgehäuse (6) ausgebildet ist.

11. Bürstenhalter nach einem oder mehreren der vorstehenden Ansprüche, **dadurch gekennzeichnet, dass** das Führungsgehäuse (6) weiter Abstützzungen für ein Federmittel (24) aufweist, die einstückig mit dem Führungsgehäuse (6) ausgebildet sind oder an das Führungsgehäuse (6) angefügt sind.

12. Bürstenhalter nach einem oder mehreren der vorstehenden Ansprüche als vormontierbare Baugruppe (4) für ein Elektrowerkzeuggerät, bestehend aus einem Führungsgehäuse (6) mit Haltevorrichtung (12), einer darin eingesetzten Schleifbürste (8) mit zur Haltevorrichtung (12) führender Bürstenlitze (10), und einer die Schleifbürste (8) belastenden Bürstenfeder (24).

13. Elektrowerkzeuggerät mit einem einen Kommutator aufweisenden Elektromotor, **gekennzeichnet durch** einen Bürstenhalter (2) nach einem oder mehreren der vorstehenden Ansprüche.

## Claims

1. Brush holder (2) for an electric motor of a power tool, comprising a guide housing (6) which is made of metal sheet material and which receives a contact brush (8) in a longitudinally displaceable manner, a holding means (12), for fixing the brush wire (10), being provided on the guide housing (6) in such a way that a sufficient length of wire is available for pushing the contact brush (8) from behind, **characterised in that** the holding means (12) comprises a web (16) which is notched out of a wall (14) of the guide housing (6), and **in that** by releasing the web (16), a slot (22) is formed in the wall (14) of the guide housing (6), through which slot the brush wire (10) extending from the contact brush (10) continues outwards to the holding means (12), and **in that** the brush wire is attached directly to a live contact in such a way that no more additional contact points are required.

2. Brush holder according to claim 1, **characterised in that** the holding means (12) interacts in a clamping manner with the brush wire (10).

3. Brush holder according to claim 2, **characterised in that** the holding means (12) is formed in such a way that the brush wire (10) can be clamped therein without tools.

4. Brush holder according to either claim 2 or claim 3, **characterised in that** the holding means (12) has an open-edged clamping aperture (18).

5. Brush holder according to claim 4, **characterised in that** the clamping aperture (18) narrows in the insertion direction.

6. Brush holder according to claim 5, **characterised in that** the clamping aperture (18) widens again slightly after the narrowing portion.

7. Brush holder according to claim 4, 5 or 6, **characterised in that** at least a portion of the clamping aperture has a round clear cross-sectional area.

8. Brush holder according to one or more of the preceding claims, **characterised in that** the holding means (12) extends away from the guide housing (6) transverse to the direction of longitudinal displacement (20) of the contact brush (10).

9. Brush holder according to one or more of the preceding claims, **characterised in that** the free end of the holding means (12) receives the wire brush (10) in a fixing manner.

10. Brush holder according to one or more of the preceding claims, **characterised in that** the holding means (12) is formed in one piece with the guide housing (6).

11. Brush holder according to one or more of the preceding claims, **characterised in that** the guide housing (6) further comprises supports for a spring means (24), which supports are formed in one piece with the guide housing (6) or are attached to the guide housing (6).

12. Brush holder according to one or more of the preceding claims, in the form of an assembly (4) which can be pre-assembled for a power tool, consisting of a guide housing (6) with a holding means (12), a contact brush (8) placed therein with brush wire (10) leading to the holding means (12), and a brush spring (24) which loads the contact brush (8).

13. Power tool with an electric motor which comprises a commutator, **characterised by** a brush holder (2) according to one or more of the preceding claims.

## Revendications

1. Porte-balais (2) pour un moteur électrique d'un dispositif d'outillage, comprenant un boîtier de guidage (6) en tôle, recevant un balai (8) de façon mobile en longueur, dans lequel un dispositif de maintien (12) pour fixer le fil torsadé de balai (10) est prévu sur le boîtier de guidage (6) de telle sorte qu'il existe une longueur suffisante de fil torsadé pour l'avance du balai (8), **caractérisé en ce que** le dispositif de maintien (12) comprend une barrette (16) désenclenchée d'une paroi (14) du boîtier de guidage (6) et **en ce que** le désenclenchement de la barrette (16) forme dans la paroi (14) du boîtier de guidage (6) une fente (22) à travers laquelle s'étend le fil torsadé de balai (10) en partant du balai (10) vers l'extérieur et jusqu'au dispositif de maintien (12) et **en ce que** le fil torsadé de balai est connecté directement à un contact sous tension, de sorte qu'aucun point de contact supplémentaire n'est plus nécessaire.

2. Porte-balais selon la revendication 1, **caractérisé en ce que** le dispositif de maintien (12) coopère par serrage avec le fil torsadé de balai (10).

3. Porte-balais selon la revendication 2, **caractérisé en ce que** le dispositif de maintien (12) est réalisé de telle sorte que le fil torsadé de balai (10) peut y être connecté sans outil.

4. Porte-balais selon la revendication 2 ou 3, **caractérisé en ce que** le dispositif de maintien (12) présente une ouverture de serrage (18) à bord ouvert.

5. Porte-balais selon la revendication 4, **caractérisé en ce que** l'ouverture de serrage (18) se rétrécit dans la direction d'enfichage.

6. Porte-balais selon la revendication 5, **caractérisé en ce que** l'ouverture de serrage (18) s'élargit de nouveau légèrement après le rétrécissement.

7. Porte-balais selon la revendication 4, 5 ou 6, **caractérisé en ce que** l'ouverture de serrage présente au moins dans une section une aire de section libre ronde.

8. Porte-balais selon une ou plusieurs des revendications précédentes, **caractérisé en ce que** le dispositif de maintien (12) s'éloigne du boîtier de guidage (6) en s'étendant transversalement à la direction de déplacement longitudinal (20) du balai (10).

9. Porte-balais selon une ou plusieurs des revendications précédentes, **caractérisé en ce que** le dispositif de maintien (12) reçoit à son extrémité libre le fil torsadé (10) en le fixant.

10. Porte-balais selon une ou plusieurs des revendications précédentes, **caractérisé en ce que** le dispositif de maintien (12) est réalisé d'une seule pièce avec le boîtier de guidage (6).

11. Porte-balais selon une ou plusieurs des revendications précédentes, **caractérisé en ce que** le boîtier de guidage (6) présente d'autres languettes d'appui pour des moyens de ressort (24) qui sont réalisées d'une seule pièce avec le boîtier de guidage (6) ou sont rapportées au boîtier de guidage (6).

12. Porte-balais selon une ou plusieurs des revendications précédentes en tant que sous-ensemble pouvant être préassemblé (4) pour un dispositif d'outillage électrique, composé d'un boîtier de guidage (6) avec un dispositif de maintien (12), d'un balai (8) mis en place dans celui-ci avec un fil torsadé (10) menant au dispositif de maintien (12) et un ressort de balai (24) sollicitant le balai (8).

13. Dispositif d'outillage électrique avec un moteur électrique présentant un commutateur, **caractérisé par** un porte-balais (2) selon une ou plusieurs des revendications précédentes.
